# FASCICULE DE BREVET EUROPEEN

(11) **EP 0 451 066 B1**
(45) Date de publication et mention de la délivrance du brevet: **11.10.1995**
(21) Numéro de dépôt: 91420111.6
(22) Date de dépôt: 02.04.1991
(51) Int. Cl.: F22B 37/50, F22B 1/28

(54) **Générateur de vapeur d'eau pour appareil de cuisson, muni d'un dispositif de vidange**
Dampferzeuger für Gargeräte mit Entwässerungseinrichtung
Cooking steam generator with drain device

(30) Priorité: 04.04.1990 FR 9004608
(43) Date de publication de la demande: 09.10.1991
(73) Titulaire: SOCIETE COOPERATIVE DE PRODUCTION BOURGEOIS (Société Coopérative de Production Anonyme à Capital Variable), 74210 Faverges (FR)
(72) Inventeur: Violi, Raymond, F-74210 Marlens (FR)
(74) Mandataire: de Beaumont, Michel

(56) Documents cités:
- EP-A- 0 280 782
- EP-A- 0 317 444
- EP-A- 0 383 327
- DE-U- 8 901 904

## Description

La présente invention concerne les dispositifs permettant de produire de la vapeur d'eau à partir d'eau liquide, la vapeur d'eau pouvant être utilisée notamment dans les appareils de cuisson alimentaire.

On connaît déjà de nombreux générateurs de vapeur d'eau, qui comprennent généralement une enceinte de générateur propre à contenir de l'eau, des moyens d'amenée d'eau dans l'enceinte, une canalisation de conduction de vapeur pour amener la vapeur dans une enceinte d'utilisation, et des moyens de chauffage de l'eau contenue dans l'enceinte de générateur pour amener l'eau à ébullition et produire de la vapeur.

Ainsi, le document EP-A-0 323 939 décrit un tel générateur de vapeur d'eau comprenant une canalisation horizontale inférieure, une canalisation horizontale supérieure, les deux canalisations horizontales inférieure et supérieure étant reliées par un ou plusieurs tubes chauffants verticaux parallèles et par un tube de retour également vertical, une dérivation du tube de retour étant munie de moyens de détection de niveau d'eau. Un orifice inférieur latéral, obturable par une vanne, permet l'écoulement de l'eau contenue dans le générateur pour vider le générateur en fin d'utilisation.

Les demandeurs ont constaté, sur un tel générateur de vapeur d'eau, une tendance à des échauffements localisés, provoquant par exemple l'échauffement excessif de l'un des tubes de chauffe alors que les autres tubes fonctionnent correctement à des températures appropriées.

Il est apparu que les problèmes d'échauffement ne se produisent pas en début de fonctionnement, mais se produisent seulement après une durée suffisante de fonctionnement.

L'examen approfondi de ce problème a montré que les échauffements localisés peuvent être supprimés en assurant une évacuation correcte des débris de tarte qui tendent à s'accumuler dans la partie basse du générateur de vapeur d'eau.

Ainsi, le problème proposé par la présente invention est de supprimer, de manière simple, automatique et peu onéreuse, les échauffements différentiels excessifs apparaissant sur les éléments chauffants des générateurs de vapeur après une période de fonctionnement.

La solution doit permettre d'évacuer suffisamment le tartre apparaissant en partie basse du générateur de vapeur d'eau.

Une première solution est suggérée dans le document EP-A-317 444, qui décrit un générateur de vapeur dans lequel les moyens chauffants sont de nature particulière, mettant en oeuvre des corps poreux. Le corps chauffant poreux est plongé dans une enceinte contenant de l'eau et limitée par une paroi inférieure munie d'un orifice d'évacuation dans une canalisation d'évacuation inférieure obturée par une vanne. Le document suggère d'évacuer les particules de tartre en ouvrant la vanne inférieure pour l'écoulement de l'eau, et en amenant simultanément de l'eau de rinçage par une canalisation supérieure. Un tel processus de nettoyage nécessite un volume d'eau de rinçage complémentaire, et des moyens d'amenée et de commande de débit d'eau de rinçage, ce qui augmente sensiblement le coût de l'installation. De plus, une telle structure, avec amenée d'eau en partie supérieure de l'enceinte, sera difficilement applicable à un générateur de vapeur dans lequel les moyens chauffants sont des tubes verticaux, car il faudrait alors introduire l'eau de rinçage dans chacun des tubes séparément.

Une autre solution est proposée dans les documents DE-U-8 901 904 et EP-A-383 327 (état de la technique au sens de l'article 54(3) CBE). Dans ces documents, les moyens chauffants sont introduits dans une enceinte emplie d'eau jusqu'à un niveau intermédiaire. Une pompe à aspiration et refoulement fait circuler de l'eau d'évacuation dans une canalisation intermédiaire disposée entre la pompe et la paroi inférieure de l'enceinte du générateur. Ces documents préconisent de placer l'orifice d'évacuation d'eau dans la paroi inférieure d'enceinte au voisinage de la paroi latérale de l'enceinte, et de positionner dans une situation diamétralement opposée une buse d'injection d'eau de rinçage. La combinaison de la pompe et de la buse de rinçage produit un courant violent de fluide dans la cuve, assurant son nettoyage. Cette structure est également complexe et onéreuse, puisqu'elle nécessite non seulement un débit complémentaire d'eau de rinçage, mais également des moyens d'amenée d'eau de rinçage, de commande de débit d'eau de rinçage, et une pompe d'évacuation. En outre, cette solution ne serait pas adaptée au nettoyage de générateurs de vapeur d'eau dans lesquels les moyens chauffants sont des tubes verticaux : les moyens décrits ne permettent pas de réaliser un courant de fluide à l'intérieur des tubes, puisque le courant produit est perpendiculaire à l'axe des tubes chauffants.

Ainsi, l'invention permet de résoudre ce problème de manière simple et économique en prévoyant un générateur présentant les caractéristiques de la revendication 1, c'est-à-dire comprenant :
- une canalisation intermédiaire débouchant par sa première extrémité dans un orifice de la paroi inférieure de l'enceinte de générateur de vapeur d'eau, la canalisation intermédiaire étant horizontale ou descendante jusqu'à sa seconde extrémité,
- une pompe à aspiration et refoulement, dont l'entrée est raccordée à la seconde extrémité de canalisation intermédiaire, et dont la sortie refoule dans une canalisation de sortie prolongée par une canalisation de vidange,
- l'orifice de paroi inférieure d'enceinte est disposé en zone centrale de ladite paroi,
- ledit orifice constitue la portion de paroi inférieure la plus basse, ladite paroi inférieure formant une surface régulière plane ou descendante vers ledit orifice.

Cette combinaison de caractéristiques provoque, dans l'enceinte du générateur, un écoulement tourbillonnaire rapide de l'eau lors de la vidange. L'entraînement des particules de tartre se trouve considérablement amélioré, produisant une évacuation qui devient suffisante pour résoudre le problème de l'invention, sans nécessiter un apport extérieur d'eau de rinçage.

La pompe est avantageusement une pompe à palettes rotatives, tournant autour d'un axe parallèle à la seconde extrémité de canalisation intermédiaire, et refoulant dans un orifice de canalisation de sortie disposé radialement en périphérie de la zone de rotation des palettes. Les palettes rotatives sont entraînées par un moteur électrique asynchrone. Un tel type de pompe est bien adapté pour une utilisation dans la présente invention, car il présente une robustesse très grande et n'est pas sensible aux risques de blocage. Les particules de tartre ne risquent ainsi pas de bloquer la pompe et de la dégrader.

De préférence, la canalisation de sortie est ascendante depuis la pompe jusqu'à un coude supérieur, et ensuite descendante jusqu'à la canalisation de vidange. Par cette disposition, un passage d'eau est laissé en permanence depuis l'enceinte du générateur de vapeur d'eau jusqu'à la canalisation de vidange, la pompe n'empêchant pas le passage d'eau mais assurant simplement son entraînement lorsqu'elle est en rotation. Il en résulte que le dispositif évite l'apparition de surpressions à l'intérieur du générateur de vapeur d'eau, toute surpression provoquant l'écoulement de l'eau en direction de la canalisation de vidange. Le dispositif est également très fiable, puisque rien ne peut s'opposer à l'évacuation de l'eau contenue dans l'enceinte du générateur de vapeur d'eau. Cette solution présente en outre un avantage économique, car elle est d'un coût particulièrement faible, ne nécessitant pas l'utilisation d'électrovannes.

La structure d'évacuation selon l'invention peut s'appliquer à des types de générateur de vapeur d'eau dans lesquels les moyens chauffants sont des résistances plongeantes insérées simplement dans l'enceinte contenant l'eau. Toutefois, l'invention est particulièrement avantageuse lorsqu'elle s'applique à un générateur de vapeur d'eau dans lequel les moyens chauffants sont des tubes chauffants verticaux reliant une canalisation inférieure transversale et une canalisation supérieure transversale, avec un tube de retour également vertical, les tubes chauffants étant munis d'une résistance électrique bobinée en hélice et au contact de la face extérieure de leur paroi. En effet, selon une telle structure, le tartre tend naturellement à se former dans les tubes chauffants et, par suite des variations de température, le tartre tend à se détacher des parois et à tomber sous forme de poudre dans la canalisation inférieure. Le tartre est ensuite totalement évacué par les moyens d'évacuation selon l'invention.

D'autres objets, caractéristiques et avantages de la présente invention ressortiront de la description suivante de modes de réalisation particuliers, faite en relation avec les figures jointes, parmi lesquelles :
- la figure 1 est une vue schématique illustrant l'implantation des moyens de l'invention pour réaliser un générateur de vapeur d'eau adapté par exemple à un four pour la cuisson alimentaire ;
- la figure 2 est une vue schématique en perspective d'un autre mode de réalisation du dispositif selon l'invention ;
- la figure 3 est une vue de côté en coupe d'une enceinte de générateur de vapeur d'eau pouvant être utilisée selon l'invention ; et
- la figure 4 est une vue schématique en coupe partielle en perspective d'une pompe à palettes rotatives utilisable dans le générateur selon la présente invention.

Comme le représentent les figures 1 et 2, un générateur de vapeur d'eau selon la présente invention comprend une enceinte de générateur 1 propre à contenir de l'eau. Une canalisation d'amenée d'eau 2, muni d'une électrovanne 3, permet l'amenée de l'eau dans la partie basse de l'enceinte 1 du générateur. Une canalisation de conduction de vapeur 4 permet de récupérer la vapeur en partie supérieure de l'enceinte 1 pour l'amener dans une enceinte d'utilisation schématiquement représentée 5, par exemple l'enceinte d'un four pour la cuisson alimentaire.

Dans le mode de réalisation représenté, l'enceinte 1 comprend une canalisation horizontale supérieure 6, une canalisation horizontale inférieure 7, toutes deux reliées par au moins un tube chauffant vertical, par exemple trois tubes respectivement 8, 9 et 10, et par un tube de retour vertical 11. Les tubes chauffants 8, 9 et 10 sont des tubes creux, par exemple métalliques, portant des résistances électriques hélicoïdales telles que la résistance 12 du tube 8 en contact de la face extérieure de chaque tube.

Comme le représente en coupe la figure 3, les tubes chauffants se raccordent aux canalisations supérieure et inférieure par des raccords souples tels que le raccord 120 qui a été seul représenté sur la figure 3.

Le tube de retour 11 est muni d'une dérivation parallèle 13 qui comporte des moyens de mesure du niveau d'eau A. Par exemple, les moyens de mesure comprennent une sonde résistive 14, dont l'extrémité inférieure est à un niveau intermédiaire A désiré de l'eau, et qui fournit un signal électrique de présence ou d'absence d'eau au niveau A. Le signal électrique est envoyé à un dispositif de traitement électrique, non représenté sur les figures, permettant de commander la vanne 3 pour admettre de l'eau jusqu'à atteindre le niveau A dans lequel l'eau entre en contact avec la sonde 14, et couper l'alimentation d'eau tant que la sonde 14 indique le contact de l'eau sur la sonde.

Les résistances électriques telles que la résistance 12 sont conçues pour chauffer les parois des tubes 8, 9 et 10 et amener à ébullition l'eau qu'ils contiennent. La vapeur d'eau s'échappe par le haut et pénètre dans la canalisation horizontale supérieure 6, puis s'échappe par la canalisation de conduction de vapeur 4 jusque dans l'enceinte d'utilisation 5. Le fonctionnement complet de ce type de générateur est décrit dans le document EP-A-0 323 939.

Selon l'invention, la paroi inférieure 15 de la canalisation horizontale inférieure 7 est généralement plane et horizontale et comporte un orifice 16, ménagé dans sa partie centrale comme le représente la figure 3. L'orifice 16 se raccorde à la première extrémité d'une canalisation intermédiaire 17 dont la seconde extrémité 18 se raccorde à l'entrée d'une pompe 19. La canalisation intermédiaire 17 est horizontale ou descendante depuis sa première extrémité adjacente à la canalisation inférieure 7 jusqu'à sa seconde extrémité 18 adjacente à la pompe 19. Ainsi, la pompe 19 est située à un niveau plus bas que le niveau de la canalisation inférieure 7 du générateur.

La pompe 19 est une pompe à aspiration et refoulement, dont la sortie 20 refoule dans une canalisation de sortie 21 prolongée par une canalisation de vidange 22.

La pompe 19 est une pompe à palettes rotatives, par exemple telle que représentée schématiquement sur la figure 4 en perspective et en coupe partielle. La canalisation intermédiaire 17 débouche dans une enceinte de pompe 23 par un orifice axial 24. La pompe comprend des palettes rotatives telles que la palette 25, montées rotatives sur un arbre d'entraînement 26 coaxial avec l'orifice 24 et la partie adjacente de canalisation intermédiaire 17. L'orifice de sortie 27 de la pompe est disposé radialement en partie supérieure de la paroi d'enceinte 23, comme le représente la figure 4. La rotation des palettes 25 provoque le refoulement d'eau dans la canalisation de sortie 21.

Sur les figures 1 et 2, la canalisation de sortie 21 comprend une partie ascendante depuis la sortie 20 de la pompe 19 jusqu'à un coude supérieur 28, et une partie descendante depuis le coude supérieur 28 jusqu'à la canalisation de vidange 22.

On repère le niveau B du coude supérieur 28 par rapport au plan de base 29 du dispositif, comme le représentent les figures 1 et 2. On repère également le niveau A que fait, par rapport au même plan de base 29, la surface de l'eau contenue dans l'enceinte 1 par la régulation de l'électrovanne 3 et la sonde 14 associées au dispositif électrique de traitement. On repère également le niveau C, par rapport au même plan de base 29, de la canalisation 4 de conduction de vapeur, ou du moins le niveau maximum que présente cette canalisation 4 entre la canalisation supérieure 6 et l'enceinte d'utilisation de vapeur 5.

Selon un premier mode de réalisation représenté sur la figure 1, le générateur de vapeur d'eau est du type générateur de vapeur fluente à pression atmosphérique. Les moyens de régulation de niveau d'eau maintiennent à l'intérieur de l'enceinte 1 un niveau voisin du niveau A et sensiblement constant. Il est alors avantageux de prévoir un niveau B du coude supérieur 28 de canalisation de sortie 21 qui soit supérieur au niveau A de l'eau dans l'enceinte, mais inférieur au niveau C de la canalisation conductrice de vapeur 4. On réalise ainsi une double sécurité du niveau d'eau : à supposer que l'électrovanne 3 d'admission d'eau reste ouverte malgré le dépassement du niveau A de l'eau dans l'enceinte 1, l'eau peut alors s'écouler librement par la canalisation de sortie 21 jusque dans la canalisation de vidange 22, la pompe à palette 19 ne s'opposant pas à la circulation de l'eau même lorsqu'elle n'est pas en rotation. Le niveau maximum d'eau dépasse alors le niveau A, mais ne devrait pas dépasser le niveau B du coude supérieur 28 de canalisation de sortie 21. Il en résulte que l'eau ne risque pas de s'écouler par la canalisation de conduction de vapeur 4 dans l'enceinte 5 d'utilisation du four.

En prévoyant un niveau B de coude supérieur 28 de canalisation de sortie 21 seulement légèrement supérieur au niveau A de régulation normale du niveau d'eau dans l'enceinte 1, on réalise une double sécurité de réglage du niveau d'eau dans l'enceinte 1, si le niveau B est inférieur au niveau de la canalisation supérieure 6 de l'enceinte 1. En effet, à supposer un défaut de fonctionnement de la vanne 3 qui resterait à l'état ouvert, l'eau dans l'enceinte 1 ne devrait pas dépasser le niveau B du coude supérieur 28, c'est-à-dire devrait rester au-dessous du niveau de la canalisation supérieure 6 de l'enceinte 1. Dans cet état, le générateur de vapeur d'eau peut encore fonctionner correctement, et produire de la vapeur qui est séparée de l'eau dans la canalisation supérieure 6 et s'évacue par la canalisation de conduction de vapeur 4.

Dans le mode de réalisation représenté sur la figure 2, une électrovanne 30 est interposée dans la canalisation intermédiaire 17, et est associée à des moyens de commande pour commander sa fermeture pendant la production de vapeur dans le générateur de vapeur d'eau, et pour commander son ouverture pendant la phase de vidange. Les autres parties du dispositif sont identiques à celles du mode de réalisation de la figure 1. Dans ce cas, le niveau B du coude supérieur 28 peut être choisi supérieur, égal ou inférieur au niveau A de régulation normale de l'eau dans l'enceinte 1. Il est cependant préférable de conserver un coude supérieur 28, qui évite les retours de liquide pouvant provenir de la canalisation de vidange 22.

Ce mode de réalisation comportant une électrovanne 30 peut également convenir dans le cas où le générateur de vapeur d'eau doit produire de la vapeur sous pression supérieure à la pression atmosphérique.

En fonctionnement normal, le dispositif de la présente invention est tel que le niveau de l'eau est maintenu sensiblement constant et à la hauteur intermédiaire A dans l'enceinte 1. Les résistances électriques telles que la résistance 12 sont alimentées par une source extérieure d'énergie électrique, et elles chauffent les tubes 8, 9 et 10 et l'eau qu'ils contiennent. Cette eau se vaporise et la vapeur s'échappe par la canalisation supérieure 6 et la canalisation de conduction de vapeur 4 jusque dans l'enceinte 5 d'utilisation de vapeur. L'évaporation de l'eau fait baisser le niveau d'eau dans l'enceinte 1, et lorsque le niveau devient inférieur au niveau A, la sonde 14 émet un signal électrique provoquant l'ouverture de l'électrovanne 3 et l'introduction d'eau dans la canalisation horizontale inférieure 7. Lorsque le niveau A normal est à nouveau atteint, la sonde 14 produit un autre signal électrique provoquant la fermeture de l'électrovanne 3. Le dispositif est ainsi maintenu en fonctionnement tant que l'on veut produire de la vapeur.

Après le fonctionnement normal, par exemple en fin de chaque journée, l'utilisateur commande le début d'une étape de vidange, au cours de laquelle les résistances électriques 12 ne sont plus alimentées, l'électrovanne 3 reste fermée, et la pompe 19 est alimentée en énergie électrique pour provoquer la rotation des palettes rotatives 25. Dans les modes de réalisation comportant une électrovanne 30 dans la canalisation intermédiaire 17, l'électrovanne 30 doit alors être ouverte pour autoriser le passage de l'eau dans la canalisation 17. La pompe 19 provoque l'aspiration tourbillonnaire rapide de l'eau contenue dans l'enceinte 1 et son éjection dans la canalisation de vidange 22. Après éjection totale, on arrête la rotation de la pompe 19, on referme éventuellement l'électrovanne 30, et le dispositif est prêt pour admettre à nouveau de l'eau et produire de la vapeur.

En cas de surpressions dans le générateur de vapeur d'eau ou dans l'enceinte 5 d'un four, dans le mode de réalisation de la figure 1 ne comportant pas d'électrovanne 30, la surpression provoque le refoulement d'eau par la canalisation intermédiaire 17, par la canalisation de sortie 21 et la canalisation de vidange 22, limitant ainsi la surpression dans l'enceinte 5 et dans l'enceinte 1.

## Revendications

1. Générateur de vapeur d'eau, comprenant :
- une enceinte de générateur (1) propre à contenir de l'eau, des moyens d'amenée d'eau (2, 3) dans l'enceinte (1), une canalisation de conduction de vapeur (4) pour amener la vapeur produite jusque dans une enceinte d'utilisation (5), des moyens de chauffage de l'eau (12) contenue dans l'enceinte de générateur (1) pour amener l'eau à ébullition et produire de la vapeur,
- une pompe à aspiration et refoulement (19), dont la sortie (20) refoule dans une canalisation de sortie (21) prolongée par une canalisation de vidange (22),
caractérisé en ce que :
- une canalisation intermédiaire (17) débouche par sa première extrémité dans la paroi (15) inférieure de l'enceinte de générateur (1) de vapeur d'eau, la canalisation intermédiaire (17) étant horizontale ou descendante jusqu'à sa seconde extrémité (18),
- la première extrémité de canalisation intermédiaire (17) débouche dans un orifice (16) disposé en zone centrale de la paroi inférieure (15) de l'enceinte de générateur (1),
- l'orifice (16) constitue la portion de paroi inférieure (15) la plus basse, ladite paroi inférieure (15) formant une surface régulière plane ou descendante vers ledit orifice (16),
- l'entrée de la pompe à aspiration et refoulement (19) est raccordée à la seconde extrémité (18) de canalisation intermédiaire (17).

2. Générateur de vapeur d'eau selon la revendication 1, caractérisé en ce que la pompe (19) est une pompe à palettes rotatives (25).

3. Générateur de vapeur d'eau selon l'une des revendications 1 ou 2, caractérisé en ce que la canalisation de sortie (21) est ascendante depuis la pompe (19) jusqu'à un coude supérieur (28), et est ensuite descendante depuis le coude supérieur (28) jusqu'à la canalisation de vidange (22).

4. Générateur de vapeur d'eau selon l'une quelconque des revendications 1 à 3, caractérisé en ce que :
- le générateur de vapeur est pourvu de moyens (14, 3) de régulation de niveau d'eau, maintenant à l'intérieur de l'enceinte de générateur (1) un niveau (A) d'eau sensiblement constant,
- une électrovanne (30) est interposée dans la canalisation intermédiaire (17), avec des moyens pour commander la fermeture de l'électrovanne (30) pendant la production de vapeur, et des moyens pour commander l'ouverture de l'électrovanne (30), pendant la vidange.

5. Générateur de vapeur d'eau selon l'une quelconque des revendications 1 à 4, caractérisé en ce que :
- l'enceinte (1) comprend une canalisation horizontale supérieure (6) et une canalisation horizontale inférieure (7), lesdites canalisations supérieure (6) et inférieure (7) étant reliées par au moins un tube chauffant (8) vertical et par un tube de retour (11) vertical,
- les moyens de chauffage (12) comprennent une résistance électrique hélicoïdale en contact de la face extérieure du tube chauffant (8),
- l'orifice (16) d'écoulement est ménagé dans la paroi inférieure de la canalisation horizontale inférieure (7).

6. Four pour la cuisson alimentaire, caractérisé en ce qu'il comprend un générateur de vapeur d'eau et des moyens de vidange selon l'une quelconque des revendications 1 à 5.

## Patentansprüche

1. Wasserdampferzeuger, bestehend aus:
- einer Einfassung (1) des Erzeugers, die zur Aufnahme von Wasser geeignet ist, Wasser-Zuleitungsmitteln (2, 3) in der Einfassung (1), einer Kanalisation (4) zur Leitung von Dampf für die Zuleitung des erzeugten Dampfes bis in eine Gebrauchseinfassung (5), Wasser-Heizmitteln (12) zum Heizen des in der Einfassung (1) enthaltenen Wassers, um das Wasser zum Sieden zu bringen und Dampf zu erzeugen,
- einer Saug- und Druckpumpe (19), deren Ausgang (20) in eine Ausgang-Kanalisation (21) fördert, welche mit einer Entleerung-Kanalisation (22) verlängert ist,
dadurch gekennzeichnet, daß:
- eine Zwischenkanalisation (17) mit ihrem ersten Ende in einer unteren Wand (15) der Einfassung (1) des Wasserdampferzeugers einmündet, wobei die Zwischenkanalisation (17) bis zu ihrem zweiten Ende (18) horizontal oder absteigend ist,
- das erste Ende der Zwischenkanalisation (17) in eine Öffnung (16) einmündet, die in einer mittleren Zone der unteren Wand (15) der Einfassung (1) der Erzeugers angeordnet ist,
- die Mündung (16) den am tiefsten gelegenen Bereich der unteren Wand (15) bildet, wobei die untere Wand (15) eine regelmäßig ebene oder gegen die Mündung (16) absteigende Fläche bildet,
- der Einlaß der Saug- und Druckpumpe (19) mit dem zweiten Ende (18) der Zwischenkanalisation (17) verbunden ist.

2. Wasserdampferzeuger nach Anspruch 1, dadurch gekennzeichnet, daß die Pumpe (19) eine Drehflügelpumpe (25) ist.

3. Wasserdampferzeuger nach einem der Ansprüche 1 oder 2, dadurch gekennzeichnet, daß die Ausgangskanalisation (21) ab der Pumpe (19) aufsteigend ist bis zu einem oberen Winkelstück (28) und danach von dem oberen Winkelstück (28) ab absteigend ist bis zu der Entleerung-Kanalisation (22).

4. Wasserdampferzeuger nach einem der Ansprüche 1 bis 3, dadurch gekennzeichnet, daß:
- der Dampferzeuger mit Mitteln (14, 3) zur Regulierung des Wasserniveaus versehen ist, um im Innern der Einfassung (1) des Erzeugers ein im wesentlichen konstantes Wasserniveau (A) beizubehalten,
- ein Magnetventil (30) in der Zwischenkanalisation (17) angeordnet ist, zusammen mit Mitteln zum Steuern der Schließung des Magnetventils (30) während der Dampferzeugung und Mitteln zum Steuern der Öffnung des Magnetventils (30) während der Entleerung.

5. Wasserdampferzeuger nach einem der Ansprüche 1 bis 4, dadurch gekennzeichnet, daß:
- die Einfassung (1) eine obere horizontale Kanalisation (6) und eine untere horizontale Kanalisation (7) aufweist, wobei die oberen (6) und unteren (7) Kanalisationen durch mindestens ein vertikales Heizrohr (8) und ein vertikales Rücklaufrohr (11) miteinander verbunden sind,
- die Heizmittel (12) einen spiralförmigen elektrischen Widerstand aufweisen, der mit der Außenfläche des Heizrohres (8) in Berührung ist,
- die Entleerungsöffnung (16) in der unteren Wand der unteren horizontalen Kanalisation (7) vorgesehen ist.

6. Herd zum Kochen von Nahrungsmitteln, dadurch gekennzeichnet, daß er einen Wasserdampferzeuger und Mittel zum Entleeren nach einem der Ansprüche 1 bis 5 aufweist.

## Claims

1. Steam generator comprising :
- a generator enclosure (1) adapted for containing water, means (2, 3) for feeding water into the enclosure (1), a steam conduction duct (4) for feeding the steam produced into a user enclosure (5), means (12) for heating the water contained in the generator enclosure (1) for bringing the water to boiling point and producing steam,
- a suction and delivery pump (19) whose output (20) discharges into an outlet duct (21) extended by a discharge duct (22),
characterized in that :
- an intermediate duct (17) opens at its first end into the lower wall (15) of the steam generator enclosure (1), the intermediate duct (17) being horizontal or descending to its second end (18),
- the first end of the intermediate duct (17) opens into an orifice (16) disposed in a central zone of the lower wall (15) of the generator enclosure (1),
- the orifice (16) forms the lowest lower wall portion (15), said lower wall (15) forming a regular flat surface or a surface descending towards said orifice (16),
- the input of the suction and delivery pump (19) is connected to the second end (18) of the intermediate duct (17).

2. Steam generator as claimed in claim 1, characterized in that the pump (19) is a rotary vane pump (25).

3. Steam generator as claimed in claims 1 or 2, characterized in that the outlet duct (21) rises from the pump (19) as far as an upper bend (28) and then descends from the upper bend (28) to the emptying duct (22).

4. Steam generator as claimed in any of claims 1 to 3, characterized in that :
- the steam generator is provided with water level regulation means (14, 3) maintaining a substantially constant water level (A) inside the generator enclosure (1),
- an electrovalve (30) is inserted in the intermediate duct (17), with means for controlling closure of the electrovalve (30) during the production of steam and means for controlling opening of the electrovalve (30) during emptying.

5. Steam generator as claimed in any of claims 1 to 4, characterized in that :
- the enclosure (1) comprises a horizontal upper duct (6) and a horizontal lower duct (7), said upper (6) and lower (7) ducts being connected together by at least one vertical heating tube (8) and by a vertical return tube (11),
- the heating means (12) comprise a helically wound electric resistance in contact with the external face of the heating tube (8),
- the flow orifice (16) is formed in the lower wall of the horizontal lower duct (7).

6. Oven for cooking food, characterized in that it comprises a steam generator and emptying means such as claimed in any of claims 1 to 5.
